# EUROPÄISCHE PATENTSCHRIFT

(11) **EP 3 710 392 B1**
(45) Veröffentlichungstag und Bekanntmachung des Hinweises auf die Patenterteilung: **07.07.2021**
(21) Anmeldenummer: 18796980.3
(22) Anmeldetag: 13.11.2018
(51) Int. Cl.: B66B 13/20

(54) **AUFZUG MIT AKTIV ZU STEUERNDEM BETÄTIGUNGSMECHANISMUS ZUM ENTRIEGELN VON SCHACHTTÜREN**
ELEVATOR WITH ACTIVELY CONTROLLED MECHANISM FOR UNLOCKING SHAFT DOORS
ASCENSEUR DOTÉ DU MÉCANISME DE COMMANDE ACTIF PERMETTANT DE DÉVERROUILLER DES PORTES PALIÈRES

(30) Priorität: 17.11.2017 EP 17202304
(43) Veröffentlichungstag der Anmeldung: 23.09.2020
(73) Patentinhaber: Inventio AG, 6052 Hergiswil (CH)
(72) Erfinder: CHRISTEN, Jules, 6460 Altdorf UR (CH)
(86) Internationale Anmeldenummer: PCT/EP2018/080994
(87) Internationale Veröffentlichungsnummer: WO 2019/096755

(56) Entgegenhaltungen:
- WO-A1-03/080495
- DE-T5-112014 007 061
- US-B1- 9 695 015

## Beschreibung

Die vorliegende Erfindung betrifft einen Aufzug. Insbesondere betrifft die Erfindung einen Aufzug mit einem Betätigungsmechanismus, mithilfe dessen Aufzugschachttüren verriegelt und entriegelt sowie eventuell auch geöffnet und geschlossen werden können.

Aufzüge dienen im Allgemeinen dazu, innerhalb eines Gebäudes oder Bauwerks Personen oder Güter zwischen verschiedenen Stockwerken zu befördern. Eine Kabine kann hierzu im Regelfall innerhalb eines Aufzugschachts vertikal verlagert werden. Ein Zugang zu der Kabine kann mittels einer innerhalb der Kabine vorgesehenen Kabinentür durch Öffnen und Schließen der Kabinentür freigegeben bzw. versperrt werden. Ferner sind typischerweise in dem Aufzugschacht auf Höhe jeden Stockwerks Schachttüren vorgesehen, welche ebenfalls geöffnet und geschlossen werden können, um den Zugang zwischen der Kabine und dem jeweiligen Stockwerk freizugeben bzw. zu versperren. Herkömmlich verfügt im Regelfall die Kabine über einen aktiv angetriebenen Mechanismus, mithilfe dessen mittels eines in dem Mechanismus vorgesehenen Aktuators die Kabinentür entriegelt und danach geöffnet werden kann bzw. geschlossen und danach verriegelt werden kann. Beispielsweise kann an der Kabinentür ein Riemen angebracht sein und der Riemen mithilfe eines Riemenantriebs aktiv verlagert werden.

Im Gegensatz hierzu verfügen die Schachttüren meist nicht über eigene Aktuatoren, d.h. die Schachttüren können sich nicht selbst aktiv öffnen. Stattdessen wird typischerweise eine Schachttür, sobald die Aufzugkabine im betreffenden Stockwerk hält, mit der Kabinentür mechanisch mittels eines Schachttüröffhermechanismus gekoppelt und dann durch eine Bewegung der Kabinentür geeignet entriegelt und geöffnet bzw. geschlossen und verriegelt.

WO 2009/156256 A2 zeigt ein herkömmliches Aufzugtürsystem mit einem Kabinentür-Verriegelungsmechanismus. EP 0 498 247 A1, DE 11 2014 007061 T5 und WO 2003/080495 A1 zeigen eine Vorrichtung zum Betätigen und Entriegeln der Schachttüren eines Aufzuges. WO 2006/082461 A1 beschreibt ein Sicherheitsschloss für eine Schachttür. WO 2009/078837 A1 und US 9 695 015 B1 beschreiben Verriegelungssysteme für Aufzugtüren.

Damit die Kabinentür jeweils mit einer der Schachttüren geeignet mechanisch gekoppelt werden kann, um dann zusammen mit dieser entriegelt bzw. verriegelt und verlagert werden zu können, müssen herkömmlich die Kabinentür und die jeweilige Schachttür präzise relativ zueinander positioniert werden. Nur wenn die Kabinentür und die jeweilige Schachttür innerhalb akzeptabler Toleranzen einander gegenüber liegen, können im allgemeinen Komponenten des Schachttüröffnermechanismus, welche an der Kabinentür vorgesehen sind, mit Komponenten des Schachttüröffnermechanismus, welche an der Schachttür vorgesehen sind, geeignet zusammenwirken.

Dementsprechend ist es bei herkömmlichen Aufzügen im allgemeinen notwendig, die Aufzugkabine innerhalb des Aufzugschachts präzise zu führen, die Schachttüren oder zumindest deren Komponenten des Schachttüröffnermechanismus innerhalb des Aufzugschachts präzise zu positionieren und Sorge dafür zu tragen, dass die Aufzugkabine mit ihren Komponenten des Schachttüröffnermechanismus beim Halten an einem Stockwerk ausreichend präzise positioniert wird, um ein Koppeln ihrer Komponenten mit den entsprechenden Komponenten des Schachttüröffhermechanismus an der Schachttür zu ermöglichen.

Dies konnte herkömmlich dazu führen, dass beim Montieren oder Warten des Aufzugs ein erheblicher Aufwand darauf verwandt werden musste, alle Komponenten, die im späteren Betrieb zusammenwirken sollten, präzise relativ zueinander zu positionieren bzw. zu justieren. D.h., die Schachttüren und ihre Komponenten des Schachttüröffnermechanismus mussten im Allgemeinen jede einzeln präzise innerhalb des Aufzugschachts montiert werden. Ferner mussten zum Beispiel Führungsschienen, mithilfe derer die Kabine innerhalb des Aufzugschachts geführt wird, sehr präzise positioniert werden. Es konnten Probleme beim Betrieb des Aufzugs auftreten, sofern es zu Fehlpositionierungen an den miteinander zu koppelnden Komponenten des Schachttüröffhermechanismus kam. Es kann daher ein Bedarf an einem Aufzug bestehen, welcher einfach zu montieren und zu warten ist und/oder welcher zuverlässig im Betrieb ist. Insbesondere kann ein Bedarf an einem Aufzug bestehen, bei dem Schachttüren mit technisch einfach zu implementierenden Mitteln zuverlässig ver- und entriegelt werden können.

Einem solchen Bedarf kann durch den Aufzug gemäß dem unabhängigen Anspruch entsprochen werden. Vorteilhafte Ausführungsformen sind in den abhängigen Ansprüchen sowie der nachfolgenden Beschreibung definiert.

Gemäß einem Aspekt der Erfindung wird ein Aufzug vorgeschlagen, welcher einen Aufzugschacht mit mehreren auf unterschiedlichen Höhen angeordneten, horizontal verlagerbaren Schachttüren, eine in dem Aufzugschacht vertikal verlagerbare Kabine und einen aktiv zu steuernden Betätigungsmechanismus aufweist. Jede Schachttür weist dabei einen Entriegelungsmechanismus auf, mittels dessen die Schachttür bei Betätigen eines Betätigungselements des Entriegelungsmechanismus gegen ein Öffnen zu verriegeln und zu entriegeln ist. Der Betätigungsmechanismus verfügt über eine Sensorik, eine Aktuatorik und eine Steuerung. Die Sensorik ist dazu eingerichtet, eine Position des Betätigungselements an dem Entriegelungsmechanismus zu erkennen. Die Steuerung und die Aktuatorik sind dazu eingerichtet, die Aktuatorik unter Berücksichtigung der von der Sensorik erkannten Position des Betätigungselements geeignet zu steuern, um mittels der Aktuatorik das Betätigungselement positionsgerecht zu betätigen.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Wie einleitend bereits angemerkt, werden bei herkömmlichen Aufzügen Schachttüren im Allgemeinen lediglich passiv geöffnet und geschlossen, d.h. eine Schachttür wird mit der Kabinentür der vor der Schachttür haltenden Aufzugkabine mechanisch gekoppelt und dann von der aktiv mit einem Aktuator zu bewegenden Kabinentür mitbewegt. Herkömmlich sind dabei jeweilige Komponenten eines Schachttüröffnermechanismus an der Kabinentür und der Schachttür meist derart ausgelegt, dass die mechanische Kopplung automatisch und passiv erfolgt, sobald sich die Aufzugkabine der Schachttür nähert. Hierzu müssen die Schachttür und die Kabinentür präzise relativ zueinander positioniert sein, damit deren jeweilige Komponenten des Schachttüröffnermechanismus zum Beispiel beim Einfahren der Kabine in die Halteposition automatisch miteinander koppeln. Das hierbei erforderliche präzise Positionieren bzw. Ausrichten und Justieren ist arbeitsaufwändig und fehleranfällig.

Um den Arbeitsaufwand beim Montieren oder Warten des Aufzugs zu reduzieren und eine Fehleranfälligkeit zu minimieren, wird daher vorgeschlagen, den Aufzug mit einem speziellen, aktiv zu steuernden Betätigungsmechanismus auszustatten und an jeder der Schachttüren einen speziellen Entriegelungsmechanismus vorzusehen, mittels dessen die Schachttür ver- und entriegelt werden kann und der von dem Betätigungsmechanismus betätigt werden kann.

Der Betätigungsmechanismus kann vorzugsweise an der Kabine angebracht sein, beispielsweise auf deren Dach oder unter deren Boden, sodass er einen kabinenseitigen Teil eines Schachttüröffnermechanismus bildet. Der Betätigungsmechanismus kann somit mit der Kabine zusammen durch den Aufzugschacht bewegt werden und daher einfach in eine Position in der Nähe einer der Kabine gegenüberliegenden Schachttür gebracht werden. Alternativ dazu kann der Betätigungsmechanismus schachttürseitig angeordnet sein.

Der Entriegelungsmechanismus kann gemeinsam einen schachttürseitigen Teil des Schachttüröffnermechanismus bilden, d.h. der Entwicklungsmechanismus kann an der Schachttür oder einer mit der Schachttür verbundenen, innerhalb des Aufzugschacht stationär angeordneten Struktur angebracht sein. Der Entriegelungsmechanismus kann ein Betätigungselement aufweisen, über welches der Entriegelungsmechanismus betätigt werden kann.

Im Gegensatz zu herkömmlichen Aufzügen, bei denen der kabinenseitige Teil des Schachttüröffnungsmechanismus und der schachttürseitige Teil des Schachttüröffhungsmechanismus passiv zusammengeführt und dann miteinander gekoppelt wurden und dabei präzise zueinander ausgerichtet sein mussten, wird nun vorgeschlagen, den Betätigungsmechanismus als aktiv zu steuernden Mechanismus auszubilden. Unter aktiv zu steuernd kann hierbei verstanden werden, dass ein Betrieb des Betätigungsmechanismus aktiv und unter Berücksichtigung von Steuerungsgrößen beeinflusst werden kann. Insbesondere können beispielsweise Verlagerungsbewegungen und/oder Greifbewegungen des Betätigungsmechanismus positionsgerecht und/oder situationsgerecht gesteuert werden.

Der aktiv zu steuernde Betätigungsmechanismus kann somit von sich aus und automatisiert eine aktuelle Position des an einer Schachttür vorgesehenen Entriegelungsmechanismus erkennen und dann basierend auf dieser Information den Entriegelungsmechanismus positionsgerecht betätigen. Dementsprechend brauchen der Betätigungsmechanismus einerseits und der Entriegelungsmechanismus andererseits nicht mehr zwingend vorab präzise relativ zueinander ausgerichtet sein, sondern der Betätigungsmechanismus kann sich selbstständig der aktuellen relativen Anordnung zwischen ihm selbst und dem Entriegelungsmechanismus anpassen, um letzteren dann betätigen zu können.

Hierzu verfügt der Betätigungsmechanismus über eine Sensorik, eine Aktuatorik und eine Steuerung.

Mithilfe der Sensorik kann der Betätigungsmechanismus eine aktuelle Position des schachttürseitig angeordneten Betätigungselements automatisiert erkennen. Die Sensorik kann hierzu über einen oder mehrere Sensoren verfügen, welche dazu eingerichtet sind, das Betätigungselement zu erkennen und daraufhin dessen aktuelle Position zu analysieren. Verschiedene Typen von Sensoren können hierfür eingesetzt werden. Beispielsweise können optische Sensoren, ein Magnetfeld erfassende Sensoren, ein elektrisches Feld erfassende Sensoren, mechanische Sensoren, etc. eingesetzt werden. Vorzugsweise werden berührungslos arbeitende Sensoren eingesetzt.

Insbesondere kann die Sensorik beispielsweise einen optischen Sensor aufweisen, um die Position des Betätigungselements zu erkennen. Eine solche optische arbeitende Sensorik kann beispielsweise als Kamera mit einer Bildanalyselogik ausgestaltet sein. Die optische Sensorik kann zum Beispiel nach einer entsprechenden Bildanalyse das Betätigungselement nicht nur erkennen, sondern auch dessen Position relativ zu dem Betätigungsmechanismus detektieren. Um das Betätigungselement einfach und zuverlässig erkennen zu können, können an diesem optisch detektierbare Marker vorgesehen sein.

Die Aktuatorik ist dazu ausgelegt, das Betätigungselement geeignet mechanisch und positionsgerecht zu betätigen, d.h. im Regelfall, es in eine geeignete Richtung zu verlagern, um dadurch den Entriegelungsmechanismus zu betätigen. Hierzu kann die Aktuatorik über einen oder mehrere Aktuatoren verfügen, welche dazu eingerichtet sind, in gesteuerter Weise zum Beispiel eine mechanische Kraft bzw. einen Druck auf das Betätigungselement auszuüben und/oder dieses zu verlagern.

Zum Beispiel kann die Aktuatorik mittels eines oder mehrerer als Aktuatoren wirkender Elektromotoren angetrieben sein. Ein Elektromotor kann dabei in gesteuerter Weise eine lineare, rotierende und/oder schwenkende Bewegung eines Bauteils wie zum Beispiel eines Arms der Aktuatorik bewirken. Der Elektromotor kann dabei starke Kräfte oder Drehmomente bewirken, schnelle Bewegungen bewirken, einfach regelbar oder steuerbar sein und/oder in einfacher Weise mit Energie in Form von Elektrizität versorgt werden.

Insbesondere kann die Aktuatorik über einen in mehreren quer zueinander verlaufenden Richtungen aktiv verlagerbaren Arm verfügen. Ein solcher Arm kann beispielsweise durch zwei separat anzusteuernde Aktuatoren gesteuert entweder in eine erste Verlagerungsrichtung oder in eine zweite Verlagerungsrichtung oder in eine aus der ersten und zweiten Verlagerungsrichtung zusammengesetzte Verlagerungsrichtung verlagert werden. Die erste und die zweite Verlagerungsrichtung verlaufen dabei quer, vorzugsweise senkrecht, zueinander. Die erste Verlagerungsrichtung kann beispielsweise einer weiter unten beschriebenen Entriegelungsrichtung entsprechen und die zweite Verlagerungsrichtung kann beispielsweise einer weiter unten beschriebenen Türbewegungsrichtung entsprechen. Der Arm bzw. ein Ende des Arms kann dazu ausgelegt sein, mit dem Betätigungselement des Entriegelungsmechanismus und/oder des Öffnungsmechanismus zusammen zu wirken und dieses bei Bedarf geeignet zu verlagern.

Beispielsweise kann die Aktuatorik über einen aktiv gesteuert zu öffnenden und zu schließenden Greifer verfügen. Dieser Greifer kann beispielsweise an einem Ende des zuvor genannten Arms der Aktuatorik angeordnet sein. Der Greifer kann zum Beispiel mithilfe eines eigenen Aktuators gezielt geöffnet und geschlossen werden. Dadurch kann der Greifer beispielsweise das Betätigungselement greifen und mit diesem kraftschlüssig und/oder formschlüssig zusammenwirken, um dadurch eine Bewegung der Aktuatorik des Betätigungsmechanismus auf das Betätigungselement des Entriegelungsmechanismus zu übertragen.

Insbesondere kann gemäß einer Ausführungsform der Betätigungsmechanismus mittels eines Roboterarms ausgebildet sein. Unter einem Roboterarm kann in diesem Zusammenhang ein Arm eines Roboters, insbesondere eines Industrieroboters verstanden werden. Industrieroboter sind im Allgemeinen universell einsetzbare Bewegungsautomaten mit mehreren Achsen, deren Bewegungen hinsichtlich Bewegungsfolge und Wegen bzw. Winkeln frei und automatisiert, d. h. ohne mechanischen bzw. menschlichen Eingriff, programmierbar und gegebenenfalls sensorgeführt sind. Sie können mit Greifern und/oder Werkzeugen ausgerüstet werden. Industrieroboter werden beispielsweise bereits in der Fertigung von Industriemaschinen, Autos, etc. eingesetzt und können für verschiedenste Anwendungszwecke angepasste strukturelle und funktionelle Eigenschaften aufweisen. Der Roboterarm kann dabei mithilfe von Aktuatoren und gesteuert durch eine Steuerung in verschiedene Richtungen bewegt werden.

Für den vorliegenden Anwendungsfall kann es genügen, einen zwei-achsigen Roboterarm einzusetzen, der in zwei zueinander quer verlaufenden Verlagerungsrichtungen bewegt werden kann. Um Bewegungsfreiheitsgrade zu vergrößern und um dadurch den Einsatzbereich und die Flexibilität des Betätigungsmechanismus zu steigern, kann es jedoch vorteilhaft sein, einen drei-achsigen Roboterarm einzusetzen, der mithilfe mehrerer darin vorgesehener Aktuatoren in drei unabhängigen Raumrichtungen verlagerbar ist. Der Roboterarm kann ferner dazu ausgelegt sein, neben translatorischen Bewegungen auch rotatorische Bewegungen um eine, zwei oder vorzugsweise drei Achsen herum ausführen zu können. Demgemäß kann der Roboterarm zwei, drei, vier, fünf oder sogar sechs Bewegungsfreiheitsgrade aufweisen.

Um den Roboterarm nicht nur im Raum bewegen zu können, sondern die Bewegung des Roboterarms an die aktuelle Relativposition zwischen dem Roboterarm und dem Betätigungselement an dem Entriegelungsmechanismus anpassen zu können, weist der Roboterarm ergänzend eine beispielsweise optisch arbeitende oder in anderer Weise vorzugsweise berührungslos arbeitende Sensorik auf, mithilfe derer das Betätigungselement und dessen aktuelle Position erkannt werden können.

Der mit dem Roboterarm versehene aktiv zu steuernde Betätigungsmechanismus kann somit, sobald die Aufzugkabine beispielsweise an einem Stockwerk hält, zunächst mithilfe seiner Sensorik nach dem Betätigungselement des Entriegelungsmechanismus an der gegenüberliegenden Schachttür "suchen" und sobald dessen Position erkannt wurde, sich durch geeignetes Ansteuern seiner Aktuatorik zu diesem hin bewegen und dieses geeignet betätigen.

Insbesondere sind die Steuerung und die Aktuatorik des Roboterarms, oder allgemeiner ausgedrückt des aktiv zu steuernden Betätigungsmechanismus, vorzugsweise dazu eingerichtet, um mittels der Aktuatorik das Betätigungselement in einem Entriegelungsschritt in eine Entriegelungsrichtung zu bewegen, um mit dem Betätigungselement den Entriegelungsmechanismus zu betätigen.

Mit anderen Worten kann bei Ausführungsformen des hierin beschriebenen Aufzugs der durch den Entriegelungsmechanismus gebildete schachttürseitige Teil des Schachttüröffhermechanismus derart ausgestaltet sein, dass der Entriegelungsmechanismus von dem Betätigungselement betätigt werden kann, indem dieses in die Entriegelungsrichtung bewegt wird. Eine dabei durchgeführte Bewegung des Betätigungselements kann beispielsweise linear, d.h. geradlinig, sein. Insbesondere kann die Entriegelungsrichtung vertikal sein. Das Betätigungselement kann dann von der Aktuatorik beispielsweise nach oben angehoben werden, um den Entriegelungsmechanismus zu entriegeln und dann die Schachttür öffnen zu können. Nachdem die Schachttür wieder geschlossen wurde, kann das Betätigungselement von der Aktuatorik wieder nach unten abgesenkt werden. Alternativ kann die Aktuatorik das Betätigungselement loslassen, sodass es aufgrund der Gravitation wieder nach unten sinkt, um dadurch den Entriegelungsmechanismus wieder zu verriegeln.

Bei einem derart ausgestalteten Schachttüröffnermechanismus kann die Schachttür dann, sobald die Aufzugkabine beispielsweise an dem betreffenden Stockwerk hält, mittels des aktiv zu steuernden Betätigungsmechanismus geöffnet werden, in dem der Betätigungsmechanismus zunächst an das mittels der Sensorik zuvor erkannte Betätigungselement heranfährt und sich mit diesem mechanisch koppelt und dann das Betätigungselement in der Entriegelungsrichtung bewegt, um dadurch den Entriegelungsmechanismus zum Entriegeln der Schachttür zu betätigen. Anschließend kann die Schachttür geöffnet werden. Nachdem Passagiere die Aufzugkabine betreten bzw. verlassen haben, kann der Vorgang in umgekehrter Reihenfolge und Richtung durchgeführt werden, um die Schachttür wieder zu schließen und zu verriegeln.

Insbesondere kann das Betätigungselement bei der beschriebenen Ausgestaltung des Schachttüröffnermechanismus mit einem Hebel ausgebildet sein, der bei Verlagern in oder entgegen der Entriegelungsrichtung einen Riegel des Entriegelungsmechanismus verriegelt bzw. entriegelt. Der Riegel kann beispielsweise einen zu verlagernden Türflügel der Schachttür mit einem Türrahmen oder mit einem anderen zu verlagernden Türflügel der Schachttür verriegelnd koppeln, sodass die Schachttür nicht geöffnet werden kann, solange der Riegel in seiner verriegelten Position ist.

Gemäß einer Ausführungsform können die Steuerung und die Aktuatorik dazu eingerichtet sein, um mittels der Aktuatorik den Betätigungsmechanismus derart mit der Schachttür mechanisch zu koppeln, dass die Schachttür durch ein Bewegen des Betätigungsmechanismus geöffnet bzw. geschlossen wird. Anders ausgedrückt, kann der Betätigungsmechanismus nicht nur dazu eingerichtet sein, den Entriegelungsmechanismus zu betätigen, um die Schachttür zu ent- bzw. verriegeln, sondern ergänzend auch dazu, mittels der Aktuatorik des Betätigungsmechanismus auch eine belastbare mechanische Kopplung zur Schachttür herzustellen. Die mechanische Kopplung soll dabei derart sein, dass die Schachttür, sobald der Betätigungsmechanismus bewegt wird, mitbewegt und dadurch geöffnet bzw. geschlossen wird.

Beispielsweise ist typischerweise an der Kabine ein Türantrieb und eine durch den Türantrieb aktiv verlagerbare Kabinentür angeordnet. In einer solchen Konstellation kann der Betätigungsmechanismus vorzugsweise an der Kabinentür befestigt sein, sodass er, wenn die Kabinentür z.B. durch ihren Antrieb aktiv bewegt wird, mit der Kabinentür mitbewegt wird. Da der Betätigungsmechanismus selbst zuvor mit der Schachttür gekoppelt wurde, besteht über den Betätigungsmechanismus eine mechanische Verbindung zwischen der Kabinentür und der Schachttür, sodass die Schachttür passiv mit der aktiv angetriebenen Kabinentür mitbewegt werden kann.

Gemäß einer alternativen Ausführungsform können die Steuerung und die Aktuatorik dazu eingerichtet sein, um mittels der Aktuatorik das Betätigungselement in einem Türbewegungsschritt in eine Türbewegungsrichtung quer zu der Entriegelungsrichtung zu bewegen, um mit dem Betätigungselement die Schachttür zu öffnen bzw. zu schließen. Mit anderen Worten können die Steuerung und die Aktuatorik des Betätigungsmechanismus nicht nur zum Ver- und Entriegeln der Tür eingesetzt werden, sondern ergänzend dazu ausgelegt sein, das an der Schachttür angebrachte Betätigungselement quer zur Entriegelungsrichtung, d.h. beispielsweise horizontal, zu bewegen. Das derart bewegte Betätigungselement nimmt die Schachttür dabei mit und öffnet bzw. schließt diese somit in der Türbewegungsrichtung.

Insbesondere kann hierbei das Betätigungselement mit einem Hebel ausgebildet sein, der bei Verlagern in oder entgegen der Türbewegungsrichtung die Schachttür öffnet bzw. schließt. Der Hebel kann dabei eventuell der gleiche Hebel sein, der als Betätigungselement des Entriegelungsmechanismus in der Entriegelungsrichtung bewegt werden kann, um die Schachttür zu ent- oder verriegeln. Alternativ können die beiden genannten Hebel zumindest mechanisch miteinander gekoppelt sein.

Im Rahmen eines Türöffnungsvorgangs kann somit der Betätigungsmechanismus zuerst gezielt den Hebel des Entriegelungsmechanismus anfahren und mit diesem z. B. greifend koppeln, dann diesen Hebel in der Entriegelungsrichtung, d.h. beispielsweise nach oben, verlagern, um die Schachttür zu entriegeln, und anschließend den Hebel in der Türbewegungsrichtung quer zu der Entriegelungsrichtung verlagern, um die damit gekoppelte Schachttür zu öffnen.

Der Betätigungsmechanismus kann an einer aktiv angetriebenen Kabinentür der Kabine angebracht sein, sodass er beim Öffnen und Schließen der Kabinentür mit dieser mitbewegt wird. Sobald der Betätigungsmechanismus mit dem Betätigungselement des Entriegelungsmechanismus gekoppelt ist, kann der Betätigungsmechanismus beim Schließen der Kabinentür das Betätigungselement mitbewegen bzw. eine Kraft auf dieses ausüben. Sofern das Betätigungselement beispielsweise mit der Schachttür mechanisch gekoppelt ist, kann auf diese Weise simultan mit der Kabinentürbewegung auch ein Öffnen bzw. Schließen der Schachttür bewirkt werden.

Alternativ kann der Betätigungsmechanismus an einer tragenden Struktur der Kabine angebracht sein. Beispielsweise kann der Betätigungsmechanismus auf einem Dach der Aufzugkabine oder einem Boden der Aufzugkabine, insbesondere an einem der tragenden Holme, welche die tragende Struktur der Kabine bilden, befestigt sein.

Dabei kann der Betätigungsmechanismus eventuell nicht nur dazu ausgebildet sein, die Schachttür durch Betätigen des Entriegelungsmechanismus zu entriegeln oder zu verriegeln, sondern der Betätigungsmechanismus kann auch geeignet ausgestaltet sein, um beispielsweise durch geeignetes Bewegen des ihn bildenden Roboterarms die Schachttür öffnend oder schließend horizontal zu bewegen. Dementsprechend ist in diesem Fall eine mechanische Kopplung zwischen der aktiv angetriebenen Kabinentür und der Schachttür nicht mehr zwingend notwendig. Gegebenenfalls kann sogar auf einen aktiven Antrieb der Kabinentür verzichtet werden und stattdessen die Kabinentür mit der von dem Betätigungsmechanismus aktiv angetriebenen Schachttür öffnend oder schließend mitbewegt werden.

Es wird ferner darauf hingewiesen, dass einige der möglichen Merkmale und Vorteile des erfindungsgemäßen Aufzugs hierin mit Bezug auf unterschiedliche Ausführungsformen beschrieben sind. Ein Fachmann erkennt, dass die Merkmale in geeigneter Weise kombiniert, angepasst oder ausgetauscht werden können, um zu weiteren Ausführungsformen der Erfindung zu gelangen, welche innerhalb des Schutzumfangs der beigefügten Ansprüche sind.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
- Fig. 1: zeigt eine Seitenansicht eines erfindungsgemäßen Aufzugs.
- Fig. 2: zeigt eine vergrößerte Teil-Seitenansicht des erfindungsgemäßen Aufzugs.
- Fig. 3: zeigt eine vergrößerte Teil-Draufsicht des erfindungsgemäßen Aufzugs.

Die Figuren sind lediglich schematisch und nicht maßstabsgetreu. Gleiche Bezugszeichen bezeichnen in den verschiedenen Figuren gleiche oder gleichwirkende Merkmale

Fig. 1 zeigt eine Seitenansicht einer Ausführungsform eines erfindungsgemäßen Aufzugs 1. In den Fig. 2 und 3 ist eine vergrößerte Teil-Seitenansicht bzw. Teil-Draufsicht auf einen Betätigungsmechanismus 11 sowie einen Entriegelungsmechanismus 13, welche gemeinsam einen Schachttüröffnermechanismus 2 bilden, dargestellt.

Der Aufzug 1 weist eine Kabine 3 auf, welche innerhalb eines Aufzugschachts 5 vertikal verlagert werden kann. An der Kabine 3 ist eine Kabinentür 9 vorgesehen. Türflügel der Kabinentür 9 können von einem Antrieb (nicht dargestellt), insbesondere einem von einem Elektromotor angetriebenen Riemenantrieb, in horizontaler Richtung aktiv verfahren werden.

In dem Aufzugschacht 5 sind an unterschiedlichen Stockwerken entsprechenden Höhen jeweils Schachttüren 7 vorgesehen. Die Schachttüren 7 können in horizontaler Richtung geöffnet werden, wobei die Schachttüren 7 im Allgemeinen nicht über einen aktiven Antrieb verfügen, sondern sich nur passiv öffnen lassen.

Im Normalfall ist jede Schachttür 7 mittels eines Riegels 33 verriegelt, um ein Öffnen der Schachttür 7 zu verhindern. Der Riegel 33 kann hierzu beispielsweise mit einer Falle 43 eine Aussparung in einem Schachttürrahmen 41 hintergreifen. Der Riegel 33 ist dabei mit dem Entriegelungsmechanismus 13 mechanisch derart gekoppelt, dass er durch eine Bewegung in einer Entriegelungsrichtung 35 entriegelt werden kann, umso die Schachttür 7 freizugeben und öffnen zu können. Im dargestellten Beispiel ist die Entriegelungsrichtung 35 eine vertikale Aufwärtsrichtung, d.h., um den Riegel 33 zu entriegeln, muss dieser entgegen der Gravitation angehoben werden.

Wenn die Aufzugkabine 3 zu einem bestimmten Stockwerk gefahren wird und dort gegenüber der dortigen Schachttür 7 angehalten wird, dient der Schachttüröffnermechanismus 2 dazu, die Schachttür 7 temporär zu entriegeln und dann zu öffnen, um Passagieren das Betreten bzw. Verlassen der Aufzugkabine 3 zu ermöglichen.

Hierzu verfügt der Schachttüröffhermechanismus 2 über den aktiv zu steuernden Betätigungsmechanismus 11, welcher im dargestellten Beispiel als Roboterarm 25 mit mehreren relativ zueinander verlagerbaren Armen 26 ausgebildet ist, wie er in ähnlicher Weise bei Industrierobotern eingesetzt wird.

Der Betätigungsmechanismus 11 verfügt dabei über eine Sensorik 17, mithilfe derer er ein Betätigungselement 15 des Entriegelungsmechanismus 13 erkennen und hinsichtlich seiner Position lokalisieren kann. Im dargestellten Beispiel ist das Betätigungselement 15 ein Hebel 23, welcher mit seinem einen Ende geringfügig in den Aufzugschacht 5 ragt und welcher an seinem anderen Ende mit dem Riegel 33 gekoppelt ist.

Um das Betätigungselement 15 erkennen und lokalisieren zu können, weist die Sensorik 17 im dargestellten Beispiel einen optischen Sensor 27 in Form einer Kamera, welche mit einer Bildverarbeitungslogik ausgestattet ist, auf. Die Bildverarbeitungslogik kann von der Kamera aufgenommene Bilder analysieren und darin z.B. das Betätigungselement 15 und/oder einen daran angebrachten Marker erkennen.

Basierend auf Informationen von der Sensorik 17 über die aktuelle Position des Betätigungselements 15 in dem Aufzugschacht 5 relativ zu dem Betätigungsmechanismus 11 an der Aufzugkabine 3 kann eine Steuerung 21 des Betätigungsmechanismus' 11 bestimmen, wie der Roboterarm 25 aktuell verfahren werden muss, um mit einem an seinem Ende angeordneten Greifer 31 das Betätigungselement 15 greifen zu können. Die Steuerung 21 kann daraufhin Elektromotoren 29 einer Aktuatorik 19 des Betätigungsmechanismus 11 geeignet ansteuern, um den Greifer 31 hin zu dem Betätigungselement 15 zu bewegen.

Anschließend kann die Steuerung 21 Teile der Aktuatorik 19 in dem Greifer 31 dazu ansteuern, den Greifer 31 in einer Greifrichtung 39 zusammen zu fahren, um eine kraftschlüssige und/oder formschlüssige Kopplung zwischen dem Greifer 31 und einem Ende des Hebels 23 des Betätigungselements 15 bewirken zu können.

Sobald der Roboterarm 25 über seinen Greifer 31 mit dem Betätigungselement 15 gekoppelt ist, kann der Betätigungsmechanismus 11 das Betätigungselement 15 in der Entriegelungsrichtung 35 vertikal nach oben bewegen. Dadurch kann das Betätigungselement 15 den Entriegelungsmechanismus 13 betätigen, das heißt den Riegel 33 mit seiner Falle 43 anheben, und auf diese Weise entriegeln.

Nachdem die Schachttür 7 auf diese Weise entriegelt wurde, kann der mit dem Betätigungselement 15 gekoppelte Betätigungsmechanismus 11 das Betätigungselement 15 in einer Türbewegungsrichtung 37 verlagern. Die Türbewegungsrichtung 37 ist im Regelfall quer zur Entriegelungsrichtung 35, insbesondere horizontal, und entspricht im Wesentlichen einer Richtung, in der die Schachttür 7 geöffnet werden kann. Da das Betätigungselement 15 mit der Schachttür 7 mechanisch gekoppelt ist, kann auf diese Weise die entriegelte Schachttür 7 geöffnet werden.

Um den Betätigungsmechanismus 11 das Betätigungselement 15 in der Türbewegungsrichtung 37 verlagern zu lassen, kann der Betätigungsmechanismus 11 beispielsweise fest mit der Kabinentür 9 verbunden sein. Somit kann der Betätigungsmechanismus 11 zusammen mit der Kabinentür 9 relativ zum Rest der Aufzugkabine verlagert werden. Wenn die Kabinentür 9 angetrieben durch ihren Antrieb geöffnet wird, wird dann der Betätigungsmechanismus 11 mit der Kabinentür 9 mitverlagert und kann dabei die über das Betätigungselement 15 mit ihm gekoppelte Schachttür 7 mitnehmen.

Alternativ kann der Betätigungsmechanismus 11 fest an einer tragenden Struktur der Aufzugkabine 3 befestigt sein. In diesem Fall wird die Position des Betätigungsmechanismus 11 nicht durch ein Bewegen der Kabinentür 9 beeinflusst.

Dennoch kann der Betätigungsmechanismus 11 dazu genutzt werden, um den Entriegelungsmechanismus 13 zu betätigen. Für den Fall, dass ein Bewegungsbereich beispielsweise eines als Betätigungsmechanismus 11 eingesetzten Roboterarms 25 ausreichend groß ist und von dem Betätigungsmechanismus 11 erzeugte Kräfte ausreichend groß sind, kann der Betätigungsmechanismus 11 ergänzend zu seiner Entriegelungsfunktion dazu eingesetzt werden, um die Schachttür 7 aktiv zu öffnen. Hierzu kann der Roboterarm 25 beispielsweise das mittels seines Greifers 31 gegriffene Betätigungselement 15 aktiv in die Türbewegungsrichtung 37 verlagern, um die Schachttür 7 zu öffnen.

Eventuell kann hierbei auch die Kabinentür 9 mit der Schachttür 7 mechanisch gekoppelt sein, sodass diese zusammen mit der Schachttür 7 geöffnet werden kann. In diesem Fall kann gegebenenfalls auf einen eigenen Antrieb für die Kabinentür 9 verzichtet werden und der Betätigungsmechanismus 11 dazu eingesetzt werden, sowohl die Schachttür 7 als auch die mit dieser gekoppelte Kabinentür 9 zu öffnen und zu schließen.

Mithilfe des hierin vorgestellten Ansatzes kann der vorzugsweise an der Aufzugkabine 3 vorgesehene aktiv zu steuernde Betätigungsmechanismus 11 mittels seiner Sensorik 17 selbstständig erkennen, wo sich das Betätigungselement 15 einer benachbarten Schachttür 7 aktuell befindet, und kann dieses anschließend mithilfe seiner steuerbaren Aktuatorik 19 positionsgerecht betätigen. Der Betätigungsmechanismus 11 kann dabei innerhalb verhältnismäßig großer Toleranzbereiche, welche abhängig sein können von den Dimensionen des Betätigungsmechanismus 11 und den Verlagerungsmöglichkeiten seiner Arme 26, variabel relativ zu dem Betätigungselement 15 positioniert sein. Daher brauchen der Betätigungsmechanismus 11 als kabinenseitiger Teil des Schachttüröffnermechanismus 2 einerseits und das Betätigungselement 15 als Teil des schachttürseitigen Teils des Schachttüröffhermechanismus 2 andererseits nicht mit hoher Genauigkeit relativ zueinander positioniert sein. Hierdurch kann ein Montageaufwand bzw. ein Wartungsaufwand erheblich reduziert werden.

Abschließend wird daraufhingewiesen, dass die in den Figuren dargestellte Ausgestaltung des Betätigungsmechanismus 11 als Roboterarm 25 lediglich grob schematisch wiedergegeben ist. Bewegungsmöglichkeiten, die von dem Betätigungsmechanismus 11 umgesetzt werden können sollen, können je nach Art des Aufzugs und seiner darin verbauten Komponenten unterschiedlich sein. Dementsprechend können die Aktuatorik 19 wie auch die Steuerung 21 anzupassen sein. Beispielsweise können unterschiedliche oder unterschiedlich angeordnete Aktuatoren 19 eingesetzt werden, um Arme 26 des Roboterarms 25 in verschiedene Raumrichtungen verfahren und/oder in verschiedenen Raumorientierungen verschwenken zu können.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei daraufhingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele innerhalb des Schutzumfangs der beigefügten Ansprüche verwendet werden können. Bezugszeichen in den Ansprüchen sind nicht als Einschränkung anzusehen.

## Patentansprüche

1. Aufzug (1), aufweisend:
- einen Aufzugschacht (5) mit mehreren auf unterschiedlichen Höhen angeordneten, horizontal verlagerbaren Schachttüren (7);
- eine in dem Aufzugschacht (5) vertikal verlagerbare Kabine (3);
- einen aktiv zu steuernden an der Kabine (3) angebrachten Betätigungsmechanismus (11);
wobei jede Schachttür (7) einen Entriegelungsmechanismus (13) aufweist, mittels dessen die Schachttür (7) bei Betätigen eines Betätigungselements (15) des Entriegelungsmechanismus (13) gegen ein Öffnen zu verriegeln und zu entriegeln ist;
**dadurch gekennzeichnet, dass** der Betätigungsmechanismus (11) über eine Sensorik (17), eine Aktuatorik (19) und eine Steuerung (21) verfügt;
wobei die Sensorik (17) dazu eingerichtet ist, eine Position des Betätigungselements (15) an dem Entriegelungsmechanismus (13) zu erkennen, und
wobei die Steuerung (21) und die Aktuatorik (19) dazu eingerichtet sind, die Aktuatorik (19) unter Berücksichtigung der von der Sensorik (17) erkannten Position des Betätigungselements (15) geeignet zu steuern, um mittels der Aktuatorik (19) das Betätigungselement (15) positionsgerecht zu betätigen.

2. Aufzug nach Anspruch 1, wobei die Steuerung (21) und die Aktuatorik (19) dazu eingerichtet sind, um mittels der Aktuatorik (19) das Betätigungselement (15) in einem Entriegelungsschritt in eine Entriegelungsrichtung (35) zu bewegen, um mit dem Betätigungselement (15) den Entriegelungsmechanismus (13) zu betätigen.

3. Aufzug nach Anspruch 2, wobei das Betätigungselement (15) mit einem Hebel (23) ausgebildet ist, der bei Verlagern in oder entgegen der Entriegelungsrichtung (35) einen Riegel (33) des Entriegelungsmechanismus (13) verriegelt bzw. entriegelt.

4. Aufzug nach einem der vorangehenden Ansprüche, wobei die Steuerung (21) und die Aktuatorik (19) dazu eingerichtet sind, um mittels der Aktuatorik (19) den Betätigungsmechanismus (11) derart mit der Schachttür (7) mechanisch zu koppeln, dass die Schachttür (7) durch ein Bewegen des Betätigungsmechanismus (11) geöffnet bzw. geschlossen wird.

5. Aufzug nach einem der vorangehenden Ansprüche, wobei die Steuerung (21) und die Aktuatorik (19) dazu eingerichtet sind, um mittels der Aktuatorik (19) das Betätigungselement (15) in einem Türbewegungsschritt in eine Türbewegungsrichtung (37) quer zu der Entriegelungsrichtung (35) zu bewegen, um mit dem Betätigungselement (15) die Schachttür (7) zu öffnen bzw. zu schließen.

6. Aufzug nach Anspruch 5, wobei das Betätigungselement (15) mit einem Hebel (23) ausgebildet ist, der bei Verlagern in oder entgegen der Türbewegungsrichtung (37) die Schachttür (7) öffnet bzw. schließt.

7. Aufzug nach Anspruch 4, wobei an der Kabine (3) ein Türantrieb und eine durch den Türantrieb aktiv verlagerbare Kabinentür angeordnet sind und wobei der Betätigungsmechanismus an der Kabinentür befestigt ist.

8. Aufzug nach einem der vorangehenden Ansprüche, wobei der Betätigungsmechanismus (11) an einer aktiv angetriebenen Kabinentür der Kabine (3) angebracht ist.

9. Aufzug nach einem der Ansprüche 1 bis 6, wobei der Betätigungsmechanismus (11) an einer tragenden Struktur der Kabine (3) angebracht ist.

10. Aufzug nach einem der vorangehenden Ansprüche, wobei die Aktuatorik (19) einen gesteuert zu öffnenden und zu schließenden Greifer (31) aufweist.

11. Aufzug nach einem der vorangehenden Ansprüche, wobei die Aktuatorik (19) wenigstens einen in mehreren quer zueinander verlaufenden Richtungen aktiv verlagerbaren Arm (26) aufweist.

12. Aufzug nach einem der vorangehenden Ansprüche, wobei der Betätigungsmechanismus (11) mittels eines Roboterarms (25) ausgebildet ist.

13. Aufzug nach einem der vorangehenden Ansprüche, wobei die Sensorik (17) einen optischen Sensor (27) aufweist, um die Position des Betätigungselements (15) zu erkennen.

14. Aufzug nach einem der vorangehenden Ansprüche, wobei die Aktuatorik (19) mittels wenigstens eines Elektromotors (29) angetrieben ist.

## Claims

1. Elevator (1), comprising:
- an elevator shaft (5) having a plurality of horizontally movable shaft doors (7) arranged at different heights;
- a car (3) which can be moved vertically in the elevator shaft (5);
- an actuation mechanism (11) which is mounted on the car (3) and is to be actively controlled;
each shaft door (7) having an unlocking mechanism (13), by means of which the shaft door (7) can be locked against opening and unlocked when an actuation element (15) of the unlocking mechanism (13) is actuated;
**characterized in that** the actuation mechanism (11) has a sensor system (17), an actuator system (19) and a controller (21);
the sensor system (17) being designed to detect a position of the actuation element (15) on the unlocking mechanism (13), and the controller (21) and the actuator system (19) being designed to suitably control the actuator system (19), taking into account the position of the actuation element (15) that is detected by the sensor system (17), in order to actuate the actuation element (15) in the correct position by means of the actuator system (19).

2. Elevator according to claim 1, wherein the controller (21) and the actuator system (19) are designed to move the actuation element (15) in an unlocking direction (35) in an unlocking step by means of the actuation element (19), in order to actuate the unlocking mechanism (13) by means of the actuation element (15).

3. Elevator according to claim 2, wherein the actuation element (15) is formed having a lever (23) which, when moved in or counter to the unlocking direction (35), locks or unlocks a bolt (33) of the unlocking mechanism (13).

4. Elevator according to any of the preceding claims, wherein the controller (21) and the actuator system (19) are designed to mechanically couple the actuation mechanism (11) to the shaft door (7) by means of the actuator system (19) in such a way that the shaft door (7) is opened or closed by moving the actuation mechanism (11).

5. Elevator according to any of the preceding claims, wherein the controller (21) and the actuator system (19) are designed to move the actuation element (15) in a door movement direction (37) transversely to the unlocking direction (35) in a door movement step by means of the actuator system (19), in order to open or close the shaft door (7) by means of the actuation element (15).

6. Elevator according to claim 5, wherein the actuation element (15) is formed having a lever (23) which, when moved in or counter to the direction of movement of the door (37), opens or closes the shaft door (7).

7. Elevator according to claim 4, wherein a door drive and a car door which can be actively moved by the door drive are arranged on the car (3), and wherein the actuation mechanism is attached to the car door.

8. Elevator according to any of the preceding claims, wherein the actuation mechanism (11) is mounted on an actively driven car door of the car (3).

9. Elevator according to any of claims 1 to 6, wherein the actuation mechanism (11) is mounted on a supporting structure of the car (3).

10. Elevator according to any of the preceding claims, wherein the actuator system (19) has a gripper (31) which is to be opened and closed in a controlled manner.

11. Elevator according to any of the preceding claims, wherein the actuator system (19) has at least one arm (26) which can be actively moved in a plurality of directions which extend transversely with respect to one another.

12. Elevator according to any of the preceding claims, wherein the actuation mechanism (11) is formed by means of a robot arm (25).

13. Elevator according to any of the preceding claims, wherein the sensor system (17) has an optical sensor (27) in order to detect the position of the actuation element (15).

14. Elevator according to any of the preceding claims, wherein the actuator system (19) is driven by means of at least one electric motor (29).

## Revendications

1. Ascenseur (1), comportant :
- une cage d'ascenseur (5) présentant une pluralité de portes de cage (7) déplaçables horizontalement disposées à différentes hauteurs ;
- une cabine (3) déplaçable verticalement dans la cage d'ascenseur (5) ;
- un mécanisme d'actionnement (11) fixé à la cabine (3) pouvant être commandé activement ;
chaque porte de cage (7) présentant un mécanisme de déverrouillage (13) permettant de verrouiller et déverrouiller la porte de cage (7) contre une ouverture lorsqu'un élément d'actionnement (15) du mécanisme de déverrouillage (13) est actionné ;
**caractérisé en ce que** le mécanisme d'actionnement (11) dispose d'un système de capteur (17), d'un système d'actionnement (19) et d'une commande (21) ;
le système de capteur (17) étant configuré pour détecter une position de l'élément d'actionnement (15) sur le mécanisme de déverrouillage (13), et
la commande (21) et le système d'actionnement (19) étant conçus pour commander le système d'actionnement (19) de manière appropriée en prenant en considération la position de l'élément d'actionnement (15), détectée par le système de capteur (17), afin d'actionner l'élément d'actionnement (15) dans une position correcte au moyen du système d'actionnement (19).

2. Ascenseur selon la revendication 1, la commande (21) et le système d'actionnement (19) étant conçus pour déplacer l'élément d'actionnement (15) lors d'une étape de déverrouillage dans un sens de déverrouillage (35) au moyen de l'élément d'actionnement (19) afin d'actionner le mécanisme de déverrouillage (13) par l'élément d'actionnement (15).

3. Ascenseur selon la revendication 2, l'élément d'actionnement (15) étant doté d'un levier (23) qui, lorsqu'il est déplacé dans ou contre le sens de déverrouillage (35), verrouille ou déverrouille un pêne (33) du mécanisme de déverrouillage (13).

4. Ascenseur selon l'une des revendications précédentes, la commande (21) et le système d'actionnement (19) étant conçus pour coupler mécaniquement le mécanisme d'actionnement (11) à la porte de cage (7) au moyen du système d'actionnement (19) de telle sorte que la porte de cage (7) est ouverte ou fermée en fonction d'un déplacement du mécanisme d'actionnement (11).

5. Ascenseur selon l'une des revendications précédentes, la commande (21) et le système d'actionnement (19) étant conçus pour déplacer l'élément d'actionnement (15) transversalement à la direction de déverrouillage (35) lors d'une étape de mouvement de porte dans une direction de mouvement de porte (37) au moyen du système d'actionnement (19) afin d'ouvrir ou de fermer la porte de cage (7) par l'élément d'actionnement (15).

6. Ascenseur selon la revendication 5, l'élément d'actionnement (15) étant doté d'un levier (23) qui, lorsqu'il est déplacé dans ou contre le sens de déplacement de la porte (37), ouvre ou ferme la porte de cage (7).

7. Ascenseur selon la revendication 4, un dispositif d'entraînement de porte et une porte de cabine déplaçable activement par le dispositif d'entraînement de porte étant disposés dans la cabine (3), et le mécanisme d'actionnement étant fixé à la porte de cabine.

8. Ascenseur selon l'une des revendications précédentes, le mécanisme d'actionnement (11) étant monté dans une porte de cabine de la cabine (3) entraînée activement.

9. Ascenseur selon l'une des revendications 1 à 6, le mécanisme d'actionnement (11) étant monté à une structure de support de la cabine (3).

10. Ascenseur selon l'une des revendications précédentes, le système d'actionnement (19) présentant une pince (31) commandée afin d'être ouverte et fermée.

11. Ascenseur selon l'une des revendications précédentes, le système d'actionnement (19) présentant au moins un bras (26) déplaçable activement dans plusieurs directions s'étendant transversalement l'une à l'autre.

12. Ascenseur selon l'une des revendications précédentes, le mécanisme d'actionnement (11) étant formé au moyen d'un bras de robot (25).

13. Ascenseur selon l'une des revendications précédentes, le système de capteur (17) présentant un capteur optique (27) afin de détecter la position de l'élément d'actionnement (15).

14. Ascenseur selon l'une des revendications précédentes, le système d'actionnement (19) étant entraîné au moyen d'au moins un moteur électrique (29).
